# EUROPÄISCHE PATENTANMELDUNG

(11) **EP 0 285 020 A2**
(43) Veröffentlichungstag der Anmeldung: **05.10.1988**
(21) Anmeldenummer: 88104822.7
(22) Anmeldetag: 25.03.1988
(51) Int. Cl.: H01P 5/12, H05B 6/70

(54) **Vorrichtung zur Einbringung von Mikrowellenenergie mit einem offenen Mikrowellenleiter**

(30) Priorität: 02.04.1987 DE 3711184
(71) Anmelder: LEYBOLD AKTIENGESELLSCHAFT, D-63450 Hanau (DE)
(72) Erfinder: Kieser, Jörg, Dr., D-8755 Albstadt (DE); Lotz, Hans-Georg, Dr., D-6466 Gründau-2 (DE); Dittmer, Gonde, Dr., D-6455 Erlensee (DE); Sellschopp, Michael, Dr., D-6451 Hammersbach 1 (DE)
(74) Vertreter: Zapfe, Hans, Dipl.-Ing.

(57) **Zusammenfassung**

Vorrichtung zur Einbringung von Mikrowellenenergie in einen mindestens teilweise für Mikrowellenenergie durchlässigen Behälter. Mindestens ein Mikrowellensender (21, 22) und ein an den Mikrowellensender angeschlossener offener Mikrowellenleiter (1) befinden sich in unmittelbarer Nachbarschaft des Behälters. Um die Längenausdehnung des durch die Mikrowellenenergie erzeugten Plasmas zu vergrößern und die Energieverteilung zu vergleichmäßigen, ist der offene Mikrowellenleiter (1) mindestens an seinen beiden Enden mit einer Mikrowellenzuleitung (17, 18; 24, 25) versehen.

## Beschreibung

Die Erfindung betrifft eine Vorrichtung zur Einbringung von Mikrowellenenergie in einen mindestens teilweise für Mikrowellenenergie durchlässigen Behälter mit mindestens einem Mikrowellensender und einem an den Mikrowellensender angeschlossenen offenen Mikrowellenleiter, der sich in unmittelbarer Nachbarschaft des Behälters befindet.

Ein solcher Behälter kann entweder vollständig aus einem für Mikrowellenenergie durchlässigen Material bestehen, also beispielhaft durch ein Quarzrohr gebildet werden, oder ein mikrowellendurchlässiges Fenster aus einem solchen Werkstoff aufweisen.

Eine Vorrichtung der eingangs beschriebenen Gattung mit einem Fenster ist beispielhaft durch die DE-PS 31 47 986 bekannt. Der "offene Mikrowellenleiter" besteht dabei aus einem metallischen, leiterförmigen" Gebilde mit zwei parallelen Holmen und zahlreichen, im rechten Winkel zu den Holmen stehenden und die Holme elektrisch leitend miteinander verbindenden Sprossen, die einen äquidistanten Abstand voneinander aufweisen. Die Sprossen sind alternierend mit je einem von zwei Mittelleitern verbunden. Mit derartigen Strukturen ist es möglich, die an einem Ende zugeführte Mikrowellenleistung über die Länge der Struktur in etwa gleichmäßig in den Innenraum des Behälters abzugeben. Im englischen Sprachbereich werden derartige Strukturen auch als "slow wave structures" bezeichnet, was auch mit "Verzögerungs -Strukturen" zu übersetzen ist.

"Verzögerungs-Strukturen sind im Prinzip Mikrowellenleiter, über die eine gebundene elektromagnetische Welle in definierter Richtung hinwegläuft. Die elektrische Leistung wird hierbei in Form des elektrischen Feldes, das die Struktur umgibt, mit der sogenannten Gruppengeschwindigkeit v_{g} transportiert. Unabhängig hiervon bewegt sich die Phase der Welle mit der Phasengeschwindigkeit v_{Ph}. Die beiden Geschwindigkeiten sind auch ihrem Vorzeichen nach unabhängig, so daß es ohne weiteres vorkommen kann, daß Gruppen- und Phasengeschwindigkeit in eintgegengesetzten Richtungen laufen. Der Ausdruck "langsam" im Zusammenhang mit der Wellenleiterstruktur kann sich sowohl auf die Phasengeschwindigkeit als auch auf die Gruppengeschwindigkeit beziehen. Generell kann die Gruppengeschwindigkeit zwischen 0 und der Lichtgeschwindigkeit im Vakuum liegen. Der Wert "0" gilt für eine Struktur, die aus miteinander nicht gekoppelten Resonanz-Schwingkreisen besteht, über die keine Welle läuft. Lichtgeschwindigkeit wird dagegen in einem glatten Leiter erreicht. Die Phasengeschwindigkeit hingegen kann auch Werte annehmen, die größer sind als die Lichtgeschwindigkeit.

Die Gruppengeschwindigkeit wird durch die Belastung eines geraden Leiters mit periodisch angeordneten Hindernissen, bei der eingangs angegebenen Leiterstruktur durch die genannten "Sprossen" erniedrigt. Je nach Anordnung dieser Hindernisse lassen sich in der Praxis Geschwindigkeiten zwischen 1 und 100 % der Lichtgeschwindigkeit einstellen. Eine ausführliche Abhandlung über die Eigenschaften von periodischen Strukturen bei Mikrowellenfrequenzen findet sich bei A.S. Harvey, IRE Transactions on Microwave Theory and Techniques, January 1960, 30.

In der Literatur ist eine ganze Reihe von Langsamwellen-Strukturen zur Einspeisung von Mikrowellen-Energie in Behälter und/oder Materie beschrieben:

Es ist dabei von besonderem Interesse, daß das mit einem bestimmten Leistungsfluß längs der Struktur verknüpfte elektrische Feld offensichtlich mit kleiner werdender Gruppengeschwindigkeit größer werden muß, d.h. für einen konstanten Leistungsfluß gilt die Bezeihung:
E²∼1/v_{g}.

Dieses Feld kann für kleine Gruppengeschwindigkeiten so groß werden und sich so weit von der führenden Struktur weg in den Raum erstrecken, daß es zur Erzeugung von nicht-thermischen Niederdruckplasmen geeignet ist. Eine solche Anwendung wird z.B. von der Autorengruppe E.S. Hotston, J.M. Weaver, D.J.H Wort, in "U.K.A.E.A. Research Report", CLM-R78, 1968, diskutiert. Es handelt sich hierbei um eine theoretische Abhandlung, die sich mit der Einkopplung von Mikrowellenenergie in ein Plasma beschäftigt. Die Energie wird hierbei von einer außerhalb des Plasmas befindlichen Langsamwellen-Struktur eingekoppelt. Das Plasma selbst ist durch ein Magnetfeld begrenzt.

Durch die US-PS 3 663 858 ist es bekannt, mit einer schraubenlinienförmig ausgebildeten Langsamwellen-Struktur in einem Plasmabehälter ein Niederdruckplasma zu erzeugen.

Zur Vergleichmäßigung der Energieeinbringung über die Länge der Struktur wird sowohl in der eingangs genannten DE-PS 31 47 986 als auch in der US-PS 3 472 200 und in der US-PS 3 814 983 vorgeschlagen, die Struktur oder Strukturen unter einem spitzen Anstellwinkel gegenüber der benachbarten Materie anzuordnen. Bei Verwendung eines Behälters soll dabei über die gesamte Länge dieses Behälters ein einheitliches Plasma erreicht werden. Die Wirksamkeit und Grenzen dieser Maßnahme sind in der DE-PS 31 47 986 beschrieben, so daß dort zur Beseitigung der störenden Einflüsse die Verwendung von zwei sich unter einem spitzen Winkel kreuzenden Strukturen mit gegenläufiger Energieeinspeisung vorgeschlagen wird. Die bekannte Lösung führte auf einer Länge des angeregten Plasmas von ca. 450 mm zu einer für viele Anwendungsfälle ausreichenden Gleichmäßigkeit, die je nach den für den Plasmaprozeß verwendeten Monomeren zwischen ± 5% und ± 10 % schwankt. Gleichzeitig zeigt der praktische Betrieb jedoch eine Reihe von Grenzen der bekannten Lösung:
- Es handelt sich in Folge der Komplexität um eine relativ aufwendige und teuere Vorrichtung.
- Da das Substrat nacheinander zwei Plasmazonen mit in der Regel unterschiedlicher Stärke durchwandert, ist auch eine Änderung im Aufbau der Schicht die Folge.
- Die Strukturlänge ist nicht beliebig vergrößerbar. Hierbei tritt nämlich die Schwierigkeit auf, daß mit zunehmender Strukturlänge der erforderliche Anstellwinkel relativ zum Mikrowellenfenster immer spitzer wird, was neben mechanischen auch zu elektrischen Instabilitäten führt.
- Bei der für große Substratbreiten erforderlichen Aufteilung der Plasmalänge auf zwei oder drei in Reihe angeordnete Strukturen tritt das Phänomen sogenannter "Plasmabäuche" in dem optisch sichtbaren Plasma auf, die sich auch in einer ungleichmäßigen Schichtdickenverteilung widerspiegeln. Die Ursache dieses Phänomens ist bisher nicht geklärt.

Der Erfindung liegt daher die Aufgabe zugrunde, eine Vorrichtung der eingangs beschriebenen Gattung dahingehend zu verbessern, daß bei geringem baulichem Aufwand eine große Längenausdehnung des angeregten Plasmas mit außerordentlich gleichmäßiger Energieverteilung im Plasma erreicht wird.

Die Lösung der gestellten Aufgabe erfolgt bei der eingangs beschriebenen Vorrichtung erfindungsgemäß dadurch, daß der offene Mikrowellenleiter mindestens an seinen beiden Enden mit einer Mikrowellenzuleitung versehen ist.

Diese Bauweise steht in völliger Abkehr von den bisher praktizierten Konstruktionsvorschriften, am Ende eines jeden offenen Mikrowellenleiters nur eine einzige Mikrowellenzuleitung vorzusehen. An das entgegengesetzte Ende des offenen Mikrowellenleiters war dann allenfalls eine sogenannte Blindlast über eine Mikrowellenableitung angeschlossen. Diese Maßnahme ist gleichfalls in der DE-PS 31 47 986 beschrieben, sie führt aber nicht zur Lösung der bestehenden Probleme.

Bei Anwendung der erfindungsgemäßen Maßnahme kann zunächst jeder Mikrowellenleiter vollständig parallel zur Behälteroberfläche bzw. zum Fenster angeordnet werden.

Das Substrat braucht nicht mehr nacheinander zwei Plasmazonen mit gegebenenfalls unterschiedlicher Stärke zu durchwandern, so daß ein weitaus homogenerer Schichtaufbau erzielbar ist.

Da der offene Mikrowellenleiter praktisch beliebig häufig über seine Länge mit weiteren Mikrowellen zuleitungen versehen werden kann, sind der Längenveränderung keine praktischen Grenzen gesetzt. Durch den Verzicht auf einen spitzen Anstellwinkel wird die Anordnung nicht nur mechanisch, sondern auch elektrisch stabilisiert.

Das Phänomen der "Plasmabäuche" tritt nicht auf.

Sofern die Anzahl der Mikrowellenzuleitungen eine gerade Zahl ist, können z.B. jeweils zwei Mikrowellenzuleitungen über einen T-förmigen Teiler an einen einzigen Mikrowellensender angeschlossen werden.

Es ist dabei besonders vorteilhaft, wenn mindestens zwei Mikrowellenzuleitungen mit fester Phasenbeziehung an den mindestens einen Mikrowellensender angeschlossen sind. Dies ist vorzugsweise durch die Ankopplung jeweils eines Senders an zwei Mikrowellenzuleitungen durch die vorstehend beschriebene Leitungsverzweigung möglich. Es können jedoch auch mehrere Sender mit fester Phasenbeziehung verwendet werden, so daß in diesem Falle die Mikrowellenzuleitungen mit je einem eigenen Mikrowellensender verbunden sind.

Es ist gemäß einer Weiterbildung der Erfindung im Zusammenhang mit einem Behälter, in dem sich in an sich bekannter Weise ein Fenster aus einem mikrowellendurchlässigen Werkstoff befindet, besonders vorteilhaft, wenn dessen Dicke der Beziehung entspricht, wobei "λ" die Wellenlänge der Mikrowelle und "n" der Brechungsindex des Fenstermaterials für die Mikrowelle ist.

Der Stand der Technik setzt sich mit dieser Dimensionierungsvorschrift nicht auseinander, was vornehmlich daran liegen mag, daß sich der gesamte Stand der Technik lediglich mit sehr klein dimensionierten Vorrichtungen auseinandersetzt, bei denen die Wandstärke bzw. die Dicke des Fensters sehr klein gegenüber der Wellenlänge ist, die bei den üblicherweise verwendeten Frequenzen etwa 12 cm (f=2,5 GHz) beträgt.

Bei großtechnischen Anlagen sind jedoch bereits im Hinblick auf die zu erwartende Druckdifferenz, der das Fenster standhalten muß, rein rechnerisch Fensterdicken von etwa 15 bis 20 mm zu erwarten. Hierbei tritt jedoch eine Teilreflexion der Mikrowellenenergie sowohl an der Vorder- als auch an der Hinterseite des Fensters auf, so daß eine entsprechende Interferenz zu beobachten ist. Außerdem bildet sich unter dem Einfluß des elektrischen Feldes um die Verzögerungs-Struktur herum eine entsprechende elektro-magnetische Welle im Dielektrikum des Fensters aus.

Es wurde erfindungsgemäß gefunden, daß diese Problematik bei Anwendung der vorstehend beschriebenen Dimensionierungsvorschrift unterbleibt. Bei Quarzglas mit einem n = 1,94 ergibt sich rechnerisch eine Fensterdicke von d = 30 mm, die sich als optimal erwiesen hat.

Mit derart dimensionierten Fenstern durchgeführte Versuche ergaben eine deutliche Verbesserung der Gleichförmigkeit der Plasmazone bei gleichzeitig merklich verringerter Schwächung der in das Plasma eingekoppelten Mikrowellenleistung. Es konnte beobachtet werden, daß die eingekoppelte Leistung deutlich zurückfällt, wenn man die Dicke des Fensters von 30 mm auf 15 mm verringert. Die Folge war, daß das Plasma überhaupt nicht bzw. nur schwer zündet.

Es ist im Rahmen der weiteren Ausgestaltung der Erfindung wiederum besonders vorteilhaft, wenn die dem Mikrowellenleiter zugekehrte Oberfläche des Fensters einen Belag aus einen Werkstoff mit einem kleineren Brechungsindex als dem des Fenstermaterials aufweist.

Hierdurch ist es möglich, die Reflexion der Mikrowelle an der atmosphärenseitigen Oberfläche des Mikrowellenfensters zu reduzieren. Praktische Versuche haben ergeben, daß optimale Verhältnisse dann eintreten, wenn als Belag eine Polytetrafluoräthylen-Platte mit einer Dicke von etwa 5 mm verwendet wird. Hierbei waren zwei gegenläufige Effekte abzuwägen: Einerseits nahm die Ver gleichmäßigung des Plasmas mit wachsender Schichtdicke des Belags zu, andererseits wurde gleichzeitig die Einkopplung der Mikrowellenenergie spürbar geringer.

Es ist schließlich wiederum besonders vorteilhaft, wenn der Mikrowellenleiter in symmetrischer Anordnung V-förmig ausgebildet ist, und im Scheitel des "V" einen kleineren Abstand vom Fenster aufweist, als an seinen Einspeisungsstellen.

Ausführungsbeispiele des Erfindungsgegenstandes und ihre Wirkungsweise werden nachfolgend anhand der Figuren 1 bis 5 näher erläutert.

Es zeigen:
Figur 1 Teilausschnitte aus einem Fenster und einem darüber angebrachten Mikrowellenleiter,
Figur 2 eine perspektivische Ansicht einer Vakuumkammer mit einem Fenster, einen Mikrowellenleiter und zwei Einspeisungsstellen, jeweils in Form von Teilausschnitten,
Figur 3 eine Seitenansicht eines Mikrowellenleiters mit vier Einspeisungsstellen und zwei Mikrowellensendern,
Figur 4 ein Diagramm mit Kurven über den Schichtdickenverlauf und
Figur 5 ein weiteres Diagramm über die Reflexionsverhältnisse bei Fenstern ohne und mit einem Belag aus Polytetrafluoräthylen.

In Figur 1 ist eine Teillänge eines offenen Mikrowellenleiters 1 der weiter oben beschriebenen Bauart über einem mikrowellendurchlässigen Fenster 7 dargestellt. Der Mikrowellenleiter 1 besteht aus Metall, und zwar aus zwei parallelen Holmen 2 und 3, die in äquidistanten Abständen durch rechtwinklig zu den Holmen verlaufende Sprossen 4 überbrückt sind. Die Sprossen sind alternierend mit je einem von zwei Mittelleitern 5 und 6 verbunden.

Das mikrowellendurchlässige Fenster 7 ist gleichfalls nur in einem Teilausschnitt dargestellt. Es besteht aus einer dem Plasma zugekehrten Quarzglasscheibe 8 mit einer Dicke von 30 mm und einem aus Polytetrafluroäthylen bestehenden Belag 9 mit einer Dicke von 5 mm.

Ein solches Fenster 7 ist auch in Figur 2 dargestellt, es verschließt die obere Wand 10 einer Vakuumkammer 11, die nach unten hin durch eine weitere Wand 12 begrenzt ist. Durch den Zwischenraum zwischen den Wänden 10 und 12 wird ein Substrathalter 13 mit zahlreichen Substraten 14 bewegt. Die Bewegungsrichtung ist durch einen Pfeil 15 angedeutet; sie verläuft rechtwinklig zur längsten Achse des Fensters 7.

Über dem Fenster 7 ist parallel hierzu der offene vereinfach dargestellte Mikrowellenleiter 1 angeordnet. Von einem abschirmenden Gehäuse 16 ist nur der hintere Teil dargestellt.

Der Mikrowellenleiter 1 ist in Abständen mit Mikrowellenzuleitungen 17 und 18 versehen, die über ein T-förmiges Verteilerstück 19 und einen Anschlußstutzen 20 mit einem Mikrowellensender 21 verbunden sind. Im vorliegenden Fall ist die Mikrowellenzuleitung 17 mit dem einen Ende des Mikrowellenleiters 1 verbunden. Die Mikrowellenzuleitung 18 mündet an einer davon entfernten Stelle in den Mikrowellenleiter 1. Eine spiegelsymmetrische Anordnung befindet sich am anderen Ende des Mikrowellenleiters 1, was hier nicht weiter dargestellt ist.

Figur 3 zeigt eine Anordnung, die man sich durch Verdoppelung der Verhältnisse nach Figur 2 entstanden denken kann. In diesem Falle ist ein weiterer Mikrowellensender 22 vorgesehen, der über ein T-förmiges Verteilerstück 23 in zwei weitere Mikrowellenzuleitungen 24 und 25 übergeht, die in spiegelsymmetrischer Anordnung zu den Zuleitungen 17 und 18 in den Mikrowellenleiter 1 einmünden. Die Mikrowellensender 21 und 22 werden in einer festen Phasenbeziehung zueinander betrieben, und durch die Leitungsverzweigungen bzw. Verteilerstücke 19 und 23 wird auch in Bezug auf den Mikrowellenleiter 1 die gleiche feste Phasenlage gewährleistet.

Figur 4 zeigt eine graphische Darstellung der Versuchsergebnisse bei zwei unterschiedlich ausgebildeten Mikrowellenleitern von jeweils 900 mm Länge. Dieser Mikrowellenleiter war an seinen beiden Enden mit den Mikrowellenzuleitungen 17 und 18 versehen. Es ergab sich auf diese Weise eine Schichtdickenverteilung, wie sie durch die obere Kurve 26 gegeben ist. Hierbei wurde noch die schwache Ausbildung eines Minimums in der Mitte des Mikrowellenleiters beobachtet. Durch eine schwach V-förmige Ausbildung eines Mikrowellenleiters 1a, der durch die gestrichelten Linien angedeutet ist, konnte eine Beseitigung dieses Minimums in der Mitte erreicht werden, wie sich dies aus der unteren Kurve 27 ergibt. Es ist zu beachten, daß bereits eine Länge des Mikrowellenleiters von 900 mm eine Verdoppelung der Länge der zuvor verfügbaren Mikrowellenleiter darstellt. Die Abweichungen in der Schichtdickengleichmäßigkeit lagen zwischen etwa ± 5 % und ± 10 %. Auf der Ordinate ist die zu den Kurven 26 und 27 gehörende Schichtdicke für Beläge aus Hexamethylendisilazan und aus Azetylen in Nanometern (nm) dargestellt.

In Figur 3 ist mit 28 je ein Anpassungsglied bezeichnet, das als 3-Stab-Tuner ausgeführt ist. Dieses besitzt eine Meßstelle für die Vorwärtsleistung P_{V}. Vorgeschaltet ist je ein Zirkulator 29 zur Auskoppelung der Rückwärtsleistung P_{R}, die über eine Mikrowellenleitung ³⁰einer nicht gezeigten Blindlast zugeführt wird. Dadurch werden die Sender 21 und 22 gegenüber der Rückwärtsleistung geschützt.

Figur 5 zeigt die Reflexion einer Mikrowelle mit einer Frequenz von 2,5 GHz von der atmosphärenseitigen Oberfläche des Mikrowellenfensters in beiden Polarisierungsrichtungen für alle Einfallswinkel. Die Einfallswinkel von 0 bis 90 Grad sind auf der Abszisse aufgetragen. Die ausgezogenen Linien stehen für eine Quarzglasoberfläche; die gestrichelten Linien für ein Fenster mit einem Belag aus Polytetrafluoräthylen. Integriert über alle Einfallswinkel ergibt sich eine deutliche Reflexionsverminderung auf etwa die Hälfte, wenn man an Stelle eines reinen Quarzglasfensters ein solches verwendet, das mit einem 5 mm dicken Belag aus Polytetrafluoräthylen versehen ist.

## Patentansprüche

1. Vorrichtung zur Einbringung von Mikrowellenenergie in einen mindestens teilweise für Mikrowellenenergie durchlässigen Behälter mit mindestens einem Mikrowellensender und einem an den Mikrowellensender angeschlossenen offenen Mikrowellenleiter, der sich in unmittelbarer Nachbarschaft des Behälters befindet, dadurch gekennzeichnet, daß der offene Mikrowellenleiter (1) mindestens an seinen beiden Enden mit einer Mikrowellenzuleitung (17, 18; 24, 25) versehen ist,

2. Vorrichtung nach Anspruch 1, dadurch gekennzeichnet, daß der offene Mikrowellenleiter (1) außer an seinen beiden Enden auch noch an mindestens einer zwischen den Enden liegenden Stelle mit je einer Mikrowellenzuleitung (18, 24) versehen ist.

3. Vorrichtung nach Anspruch 1, dadurch gekennzeichnet, daß die mindestens zwei Mikrowellenzuleitungen (17, 18; 25, 25) mit fester Phasenbeziehung an den mindestens einen Mikrowellensender (21, 22) angeschlossen sind.

4.Vorrichtung nach Anspruch 1, dadurch gekennzeichnet, daß die Mikrowellenzuleitungen (17, 18; 24, 25) mit je einem eigenen Mikrowellensender (21, 22) verbunden sind.

5. Vorrichtung nach Anspruch 1, dadurch gekennzeichnet, daß der Behälter (11) in an sich bekannter Weise ein Fenster (7) aus einem mikrowellendurchlässigen Werkstoff besitzt, dessen Dicke der Beziehung entspricht, wobei "λ" die Wellenlänge der Mikrowelle und "n" der Brechungsindex des Fenstermaterials für die Mikrowelle ist.

6. Vorrichtung nach Anspruch 5, dadurch gekennzeichnet, daß die dem Mikrowellenleiter (1) zugekehrte Oberfläche des Fensters (7) einen Belag (9) aus einem Werkstoff mit einen kleineren Brechungsindex als dem des Fenstermaterials aufweist.

7. Vorrichtung nach Anspruch 1, dadurch gekennzeichnet, daß der Mikrowellenleiter (1a) symmetrisch V-förmig ausgebildet ist und im Scheitel des "V" einen kleineren Abstand vom Fenster (7) aufweist als an seinen Einspeisungsstellen (17, 18).
